# FASCICULE DE BREVET EUROPEEN

(11) **EP 2 055 444 B1**
(45) Date de publication et mention de la délivrance du brevet: **30.12.2009**
(21) Numéro de dépôt: 08305742.2
(22) Date de dépôt: 28.10.2008
(51) Int. Cl.: B25H 7/04, B26B 29/06

(54) **Trusquin pour plaquiste**
Parallelreißer für Trockenbauer
Drywaller marking gauge

(30) Priorité: 30.10.2007 FR 0758696
(43) Date de publication de la demande: 06.05.2009
(73) Titulaire: Roger Mondelin SAS, 42820 Ambierle (FR)
(72) Inventeur: Bailly, Jean-Marc, 42820 Ambierle (FR)
(74) Mandataire: Dupuis, François

(56) Documents cités:
- US-A- 5 600 892
- US-B1- 6 467 174
- US-B1- 6 629 370

## Description

L'invention se rattache au secteur technique des appareils et instruments de traçage utilisés notamment dans le domaine du bâtiment, et plus particulièrement les trusquins de plaquistes.

Le demandeur fabrique et commercialise, depuis de nombreuses années, des trusquins de plaquiste qui sont agencés pour venir en appui contre les chants de plaques de plâtre en incorporant un dispositif de coupe du type lame cutter pour permettre une découpe à une largeur pré-établie et réglée desdites plaques.

On a ainsi illustré, au titre de l'art antérieur, un trusquin de plaquiste fabriqué par le demandeur. Ce trusquin comprend un corps (1) présentant une configuration en U avec deux branches parallèles (1a) définissant entre elles un passage (2) pour l'introduction partielle de la plaque de plâtre. Une butée (3) réglable en position sert d'appui de fond de la plaque de plâtre. Un réglet (4), fixé le long de l'une des branches (1b) du corps, permet le positionnement adapté de la butée. Le corps se prolonge à l'arrière par une forme en poignée (5) de préhension pour l'utilisateur. Sur sa face avant, le corps reçoit le porte-lame (6) avec une ou deux lames (6a) pour pénétrer dans l'épaisseur de la plaque de plâtre et la découper. Ce type de trusquin de plaquiste est utilisé pour permettre la découpe de plaques de plâtre jusqu'à une profondeur de 10 cm, c'est-à-dire pour travailler essentiellement le long des bordures de plaques de plâtre.

Si l'on considère que ces plaques de plâtre peuvent avoir des largeurs de 0,6, 0,9 ou 1,20 m, selon les standards actuels de fabrication, il est évident que les trusquins de plaquiste, du type de celui illustré figure 1, ne sont utilisables pour découper des plaques que sur des profondeurs peu conséquentes, sauf à faire successivement plusieurs passes de découpe jusqu'à la dimension voulue.

On connaît par le brevet US 6467174 un trusquin comprenant à partir d'une base fixe une règle graduée avec poignée de préhension incluant un corps mobile recevant intérieurement un porte-lame réglable en position et un moyen de marquage. L'utilisation de ce trusquin reste limitée et n'offre aucune possibilité d'utilisation réversible par des utilisateurs droitiers ou gauchers et travaillant sur des plaques de très grande largeur.

Il n'existe pas sur le marché des appareils et instruments du type trusquin permettant d'obtenir en une seule passe la découpe d'une plaque de plâtre afin d'atteindre toute dimension de largeur comprise entre O et 1,20 m sur la totalité de l'amplitude de ces dimensions. Si l'opérateur ne veut pas procéder à différentes passes successives avec le trusquin de plaquiste du type précité, il n'a plus qu'à utiliser un outil de coupe électroportatif avec toutes les contraintes que cela pose, et surtout avec une finition de coupe très variable et selon une ligne de coupe pas forcément très régulière. De plus, s'il procède avec le trusquin illustré au titre de l'art antérieur en procédant à différentes passes successives, il perd la chute qu il aurait pu récupérer en la coupant en une seule passe.

La démarche du demandeur a donc été de réfléchir à la conception d'un trusquin de plaquiste qui réponde parfaitement à ce besoin permettant de travailler sur de grandes longueurs et de traiter la plaque de plâtre dans la totalité de sa largeur jusqu'à 0,9 m ou 1,20 m, ou plus si nécessaire.

Dans l'étude de ce trusquin, d'autres paramètres ont été inclus afin d'optimiser la conception et l'utilisation d'un nouveau trusquin de plaquiste. Ces paramètres sont ceux inhérents à l'opérateur, qu'il soit droitier ou gaucher, afin de faciliter les opérations de traçage et de coupe.

Un autre paramètre était celui de concevoir un trusquin de plaquiste qui soit multifonctions en combinant, selon les besoins, les fonctions de traçage et de découpe, le traçage pouvant concerner tous type de matériaux.

Un autre paramètre a été ensuite de s'assurer d'un positionnement constant et contrôlé entre l'outil de traçage et l'outil de découpe et la sécurité d'utilisation de l'outil de traçage par rapport à l'outil de découpe.

Tous ces paramètres qui résultent d'une réflexion très extensive sur l'intérêt d'un nouveau trusquin, paramètres issus de problèmes posés par le demandeur, ont amené ce dernier à la conception d'un nouveau trusquin de plaquiste optimisé.

La solution apportée par le demandeur répond à l'ensemble de ces besoins et paramètres, d'une manière simple, pratique pour l'opérateur et simplifie le travail de traçage et de découpage des plaques de plâtre de manière substantielle.

Selon une première caractéristique, le trusquin pour plaquiste du type incorporant un porte-lame de coupe et un réglet de positionnement pour assurer le réglage de coupe, apte à permettre un traçage sur tout matériau et coupe de plaque de plâtre de grande dimensions comprend une base fixe portant une règle graduée et une poignée de préhension et un corps mobile coulissant sur ladite règle avec un moyen de blocage en position selon la distance choisie de coupe, le corps mobile comprenant un boîtier et un couvercle assemblés et agencés intérieurement avec des moyens autorisant la réception d'un coulisseau porte-lame, et son déplacement alternatif en situation de coupe ou de non usage, le rangement des lames de coupe en situation de stockage, le positionnement d'un outil de traçage, le verrouillage en position du coulisseau porte-lame en situation d'utilisation du crayon, est remarquable en ce que le corps mobile, disposé perpendiculairement à la règle, présente une configuration allongée avec un emplacement central médian d'un axe support horizontal permettant l'assemblage du boîtier et du couvercle d'une part, et le positionnement du coulisseau porte-lame, en ce que le boîtier présente, dans sa partie basse, de part et d'autre de l'axe, des zones échancrées obliques d'appui et de déplacement du coulisseau formant chambre de guidage, et en ce que ces zones sont orientées angulairement de sorte que la lame de coupe, montée sur le coulisseau porte-lame, puisse sortir du corps par sa partie basse horizontale en vue de la coupe, ou se rétracter selon les besoins, autorisant une réversibilité d'utilisation par l'opérateur.

Ces caractéristiques et d'autres encore ressortiront bien de la suite de la description.

Pour fixer l'objet de l'invention illustrée de manière non limitative aux figures des dessins où :
- La figure 1 est une vue d'un trusquin de plaquiste, selon l'art antérieur, fabriqué par le demandeur, complétée par une vue partielle à grande échelle faisant apparaître les lames de coupe.
- La figure 2 est une vue en perspective d'un trusquin de plaquiste, selon l'invention.
- La figure 3 est une vue partielle en perspective du trusquin, selon la figure 2, dans son utilisation crayon.
- La figure 4 est une vue en perspective du trusquin, selon la figure 2, en vue de dessous pour illustrer la position de la lame de coupe en situation d'utilisation.
- La figure 5 est une vue en perspective éclatée avant montage du corps mobile du trusquin agencé pour la réception de l'outil de coupe comprenant le porte-lame et des lames de coupe, et de l'outil de traçage du type crayon. Dans cette figure, le porte-lame est représentée selon une première position.
- La figure 6 est une vue en perspective éclatée avant montage du corps, le porte-lame n'étant pas représenté pour la compréhension de l'agencement intérieur de la coque du corps moulé réceptrice des composants de l'outil de coupe. Les lames stockées ne sont pas représentées afin de montrer le logement dans lequel elles sont placées.
- Les figures 7A et 7B sont des vues en perspective du coulisseau porte-lame dans la position ¾ gauche ¾ droite.
- La figure 8 est une vue en perspective du trusquin de plaquiste, selon l'invention, selon une autre orientation pour l'identification de la lecture directe de la position du corps mobile par rapport à son bras support.
- La figure 9 montre le corps mobile avec ses deux éléments séparés, boîtier et couvercle séparés avant montage.

Afin de rendre plus concret l'objet de l'invention, on le décrit maintenant d'une manière non limitative illustrée aux figures des dessins.

Le trusquin de plaquiste, selon l'invention, est référencé dans son ensemble par (T) et est conçu et adapté pour travailler, c'est-à-dire tracer et pour couper des plaques de plâtre de grandes dimensions, selon les standards actuels de 0,9 m à 1,20 m, mais il est conçu et adapté pour des dimensions plus conséquentes.

Le trusquin de plaquiste (T) comprend ainsi une base fixe (10) qui porte la règle graduée (11) de toute manière appropriée, et est équipé d'une poignée de préhension (12) ergonomique facilitant la prise en mains. La fixation de l'extrémité de la règle s'effectue par collage, vissage ou autre. Cette base fixe présente un épaulement inférieur (10a) pour permettre son appui contre le chant de la plaque de plâtre à travailler ou tout autre matériau dans le cas du traçage.. La règle est de configuration méplate en matériau métallique ou autre et présente, sur sa face apparente, une graduation. En l'espèce, la règle peut présenter une longueur utile graduée de 60 cm par rapport à la largeur d'une plaque de plâtre de 120 cm permettant sa réversibilité d'utilisation.

Selon l'invention, le trusquin de plaquiste intègre l'utilisation d'un corps mobile (CM) susceptible de coulisser le long de la règle, en pouvant être fixé et bloqué en position à un endroit donné précis à l'aide d'une vis de blocage (8), et ce en fonction de la mesure. Ce corps mobile (CM) est constitué d'une coque de réception (13) formant boîtier et d'un couvercle (14) agencé différemment et de configurations complémentaires destinées à être assemblées entre elles le long de leur pourtour périphérique (13a - 14a) complémentaire. Le corps mobile (CM) est agencé intérieurement pour autoriser la réception d'un coulisseau (15) porte-lame dans une position de réversibilité pour faciliter la manipulation de l'opérateur, droitier ou gaucher, le rangement de lames de coupe (16) de stockage, le positionnement d'un outil de traçage (17) du type crayon, le verrouillage en position du coulisseau porte-lame en situation d'utilisation du crayon.

Le corps mobile (CM) est ainsi agencé avec des moyens permettant son réglage en position sur la règle et aussi le réglage en position du coulisseau porte-lame en position usage ou non usage.

Plus précisément, le corps mobile (CM), disposé perpendiculairement à la règle, présente une configuration allongée avec un emplacement central médian d'un axe support horizontal (18) permettant l'assemblage du boîtier (13) et du couvercle (14) d'une part, et le positionnement du coulisseau (15) porte-lame. Le boîtier (13) présente, dans sa partie basse, de part et d'autre de l'axe (18), des zones échancrées (19) obliques d'appui et de déplacement du coulisseau formant chambre de guidage. Ces zones sont orientées angulairement de sorte que la lame de coupe, montée sur le coulisseau porte-lame, puisse sortir du corps (CM) par sa partie basse horizontale en vue de la coupe, ou se rétracter selon les besoins, ainsi qu'il sera précisé par la suite.

Dans sa partie supérieure haute, le boîtier (13) présente un logement (20) défini par une forme plate en relief (20a) et deux demi-cylindres (20b) permettant le rangement des lames de coupe (16). Latéralement, et de chaque côté par rapport au plan médian de l'axe support (18), le boîtier (13) et le couvercle (14) sont aménagés avec une ouverture verticale (21) définissant, après assemblage, un conduit pour le passage de l'outil de traçage, à savoir le crayon de traçage (17). Cette ouverture (21) peut être agencée avec des formes en saillie (21a) sous forme de stries, par exemple, semi cylindriques, pour faciliter la prise du crayon et sa tenue. Les deux zones échancrées obliques (19) et identiques sont opposées par rapport à l'axe (18) et permettent le montage réversible en position du coulisseau porte-lame. Ces deux zones (19) permettent l'appui et le guidage du coulisseau dans chacune de ses positions qui correspondent à la manipulation du trusquin par un opérateur droitier ou gaucher. Les deux zones (19) de réception du coulisseau porte-lame sont prolongées pour donner, à l'ensemble, une configuration en X avec, dans la partie supérieure des branches (19a), l'emplacement de l'axe (18) support du coulisseau porte-lame. En pratique, lesdites zones (19) ont un profil trapézoïdal, comme il apparaît aux dessins, avec, dans le plan supérieur, une découpe (22) permettant le logement d'une des extrémités de l'axe (23) en opposition de celle dans la lumière (14c). Le coulisseau lui-même (15) est agencé dans une configuration méplate avec une partie médiane (15a) comprenant, à sa base, un profil (15b) pour venir en appui dans la chambre (19) correspondante du boîtier (13). Dans son plan inférieur, le coulisseau présente une saillie (15c) d'appui de la lame de coupe. Dans son plan supérieur, le coulisseau présente, sur chacun de ses flancs (15d) latéraux, une autre saillie (15e) similaire, parallèle à la précédente, de même profil pour autoriser le passage et le portage de la lame de coupe. Sur son chant supérieur (15f), le coulisseau présente un axe (23) en débordement, de chaque côté, qui sert à la manipulation dudit coulisseau manuellement en sortie ou rétractée de la lame. En outre, ledit coulisseau présente, dans sa partie arrière, un talon (15g) aménagé avec une ouverture oblongue (15h) orientée selon l'axe longitudinal du coulisseau et permettant le passage de l'axe (18) support. Dans sa partie avant, le coulisseau présente une face de butée (15m) d'appui qui est inclinée de sorte que, lorsque le coulisseau se trouve en position de sortie de la lame de coupe, la face avant formant butée du coulisseau se trouve dans un plan vertical pour une fonction explicitée ci-après.

Lors de l'utilisation du crayon (17) le porte lame se trouve en position rétractée, la lame n'apparaissant plus hors du corps mobile (CM), la face de butée (15m) vient en contact avec le crayon, ce qui empêche la lame de sortir, l'utilisateur peut donc tracer en toute sécurité. Lors de son transport et en cas de non utilisation, la lame du trusquin est facilement rétractable et peut être verrouillée en position de non usage ce qui optimise la sécurité pour l'utilisateur.

Ainsi, après montage du coulisseau dans l'une ou l'autre chambre de guidage (19), ledit coulisseau est tenu, d'une part, par l'axe (18) support, l'appui de la chambre (19) correspondant tout en laissant déborder la lame de coupe, et aussi par des zones de bossage (14b) établies sur la face intérieure du couvercle (14). A cet égard, le couvercle (14) comprend, de manière complémentaire, des ouvertures oblongues (14c) pour le passage de l'axe (23) de réglage en position du porte-lame. Ces zones de bossage (14b) ont une configuration en C pour venir en appui contre la lame de coupe portée par le coulisseau, et ainsi assurer un maintien complet de celle-ci.

Enfin, pour assurer une parfaite adaptation du couvercle (14) sur le boîtier, le couvercle peut présenter des formes (14d) curvilignes en saillie destinées à venir en appui sur des logements complémentaires (24) établis sur la coque de réception.

Dans leur partie inférieure, le boîtier (13) et le couvercle (14) présentent des ouvertures (25) et (14e) pour le passage et coulissement du corps mobile sur la réglette du trusquin. Le boîtier (13) se prolonge à l'opposé de la cavité de réception des différents constituants, coulisseau et lame de coupe, avec une base (26) en forme de plaque horizontale à l'intérieur de laquelle débouche l'ouverture (25) pour le passage de la réglette. Le blocage et la fixation du couvercle sur le boîtier s'effectue par un écrou à ailettes (27) ou similaire.

Ces caractéristiques du corps mobile (CM) ayant été décrites, il y a lieu d'exposer les modalités d'utilisation de celui-ci par l'opérateur en charge de découper une plaque de plâtre.

En situation de non utilisation, le coulisseau porte-lame est en position rétractée, c'est-à-dire en position haute, la lame de coupe n'apparaissant pas. Selon que l'opérateur est droitier ou gaucher, le coulisseau est présenté dans l'une ou l'autre position, comme représenté aux figures des dessins.

L'opérateur procède au réglage de longueur à découper effectué par le positionnement du corps mobile par sa face côté couvercle à l'opposé de la partie talon. Ensuite, l'opérateur déverrouille le coulisseau porte-lame amène la lame en position de coupe, verrouille à nouveau le coulisseau et ainsi peut effectuer l'opération.

Lors d'opération de traçage, le crayon se trouve être disposé et introduit dans l'ouverture formée du corps en regard de la butée avant du coulisseau porte-lame ce qui empêche la lame de coupe de sortir.

Ainsi, selon l'invention, le trusquin de plaquiste est parfaitement aménagé pour permettre la découpe de plaques de plâtre, selon des grandes dimensions. La réversibilité en position du trusquin avec une longueur de règle de l'ordre de 60 cm permet un travail sur toute plaque standard actuellement sur le marché de l'ordre de 0,9 m à 1,20 m. Le corps mobile a ainsi été conçu dans une optimisation de son agencement permettant à tout opérateur, droitier ou gaucher, de travailler, et ce en toute sécurité.

Outre les fonctions de découpe de plaques de plâtre et de traçage sur tout matériau résultant de la conception du trusquin et de ses composants, un autre avantage est qu'il permet, par la grande longueur de sa règle, de tirer un trait perpendiculaire à un bord droit à la manière d'un Té utilisé en dessin industriel.

## Revendications

1. Trusquin pour plaquiste du type incorporant un porte-lame de coupe et un réglet de positionnement pour assurer le réglage de coupe, apte à permettre un traçage sur tout matériau et coupe de plaque de plâtre de grande dimensions comprend une base fixe (10) portant une règle graduée (11) et une poignée de préhension (12) et un corps mobile (CM) coulissant sur ladite règle avec un moyen de blocage en position selon la distance choisie de coupe, le corps mobile (CM) comprenant un boîtier (13) et un couvercle (14) assemblés et agencés intérieurement avec des moyens autorisant la réception d'un coulisseau (15) porte-lame (16), et son déplacement alternatif en situation de coupe ou de non usage, le rangement des lames de coupe en situation de stockage, le positionnement d'un outil de traçage (17), le verrouillage en position du coulisseau porte-lame en situation d'utilisation du crayon, **caractérisé en ce que** le corps mobile (CM), disposé perpendiculairement à la règle, présente une configuration allongée avec un emplacement central médian d'un axe support horizontal (18) permettant l'assemblage du boîtier (13) et du couvercle (14) d'une part, et le positionnement du coulisseau (15) porte-lame, **en ce que** le boîtier (13) présente, dans sa partie basse, de part et d'autre de l'axe (18), des zones échancrées (19) obliques d'appui et de déplacement du coulisseau formant chambre de guidage, et **en ce que** ces zones sont orientées angulairement de sorte que la lame de coupe, montée sur le coulisseau porte-lame, puisse sortir du corps (CM) par sa partie basse horizontale en vue de la coupe, ou se rétracter selon les besoins, autorisant une réversibilité d'utilisation par l'opérateur.

2. Trusquin pour plaquiste selon la revendication 1, **caractérisé en ce que** dans sa partie supérieure haute, le boîtier (13) présente un logement (20) défini par une forme plate en relief (20a) et deux demi-cylindres (20b) permettant le rangement des lames de coupe (16).

3. Trusquin pour plaquiste selon la revendication 1, **caractérisé en ce que** latéralement et de chaque côté par rapport au plan médian de l'axe support (18), le boîtier (13) et le couvercle (14) sont aménagés avec une ouverture verticale (21) définissant, après assemblage, un conduit pour le passage de l'outil de traçage, à savoir le crayon de traçage (17), et **en ce que** cette ouverture (21) est agencée avec des formes en saillie (21 a).

4. Trusquin pour plaquiste selon la revendication 1, **caractérisé en ce que** les deux zones échancrées obliques (19) et identiques sont opposées par rapport à l'axe (18) et permettent le montage réversible en position du coulisseau porte-lame, son appui et son guidage dans chacune de ses positions, et **en ce que** les deux zones (19) de réception du coulisseau porte-lame sont prolongées pour donner, à l'ensemble, une configuration en X avec, dans la partie supérieure des branches (19a), l'emplacement de l'axe (18) support du coulisseau porte-lame.

5. Trusquin pour plaquiste selon la revendication 1, **caractérisé en ce que** lesdites zones (19) ont un profil trapézoïdal avec, dans le plan supérieur, une découpe (22).

6. Trusquin pour plaquiste selon l'une quelconque des revendications 1, 4 et 5, **caractérisé en ce que** le coulisseau lui-même (15) est agencé dans une configuration méplate avec une partie médiane (15a) comprenant, à sa base, un profil (15b) pour venir en appui dans la chambre (19) correspondante du boîtier (13), dans son plan inférieur, le coulisseau présente une saillie (15c) d'appui de la lame de coupe, dans son plan supérieur, le coulisseau présente, sur chacun de ses flancs (15d) latéraux, une autre saillie (15e) similaire, parallèle à la précédente, de même profil pour autoriser le passage et le portage de la lame de coupe.

7. Trusquin pour plaquiste selon l'une quelconque des revendications 1, 4, 5 et 6, **caractérisé en ce que** sur son chant supérieur (15f), le coulisseau présente un axe (23) en débordement, de chaque côté, qui sert à la manipulation dudit coulisseau manuellement en sortie ou rétractée de la lame, **en ce que** ledit coulisseau présente, dans sa partie arrière, un talon (15g) aménagé avec une ouverture oblongue (15h) orientée selon l'axe longitudinal du coulisseau et permettant le passage de l'axe (18) support, et **en ce que** dans sa partie avant, le coulisseau présente une face de butée (15m) d'appui qui est inclinée de sorte que, lorsque le coulisseau se trouve en position de sortie de la lame de coupe, la face avant formant butée du coulisseau se trouve dans un plan vertical, et vient en contact avec le crayon lors de l'opération de traçage.

8. Trusquin pour plaquiste selon l'une quelconque des revendications 1, 4, 5, 6 et 7, **caractérisé en ce que** le couvercle (14) comprend des ouvertures oblongues (14c) pour le passage de l'axe (23) de réglage en position du porte-lame, et **en ce que** ces zones de bossage (14b) ont une configuration en C pour venir en appui contre la lame de coupe portée par le coulisseau, et ainsi assurer un maintien complet de celle-ci.

9. Trusquin pour plaquiste selon la revendication 1, **caractérisé en ce que** dans leur partie inférieure, le boîtier (13) et le couvercle (14) présentent des ouvertures (25) et (14e) pour le passage et coulissement du corps mobile sur la réglette du trusquin, et **en ce que** le boîtier (13) se prolonge à l'opposé de la cavité de réception des différents constituants, coulisseau et lame de coupe, avec une base (26) en forme de plaque horizontale à l'intérieur de laquelle débouche l'ouverture (25) pour le passage de la réglette.

## Claims

1. Dry liner's marking gauge of the type comprising a blade holder and a positioning straight edge for ensuring cutting adjustment, suitable for enabling marking out on any material and cutting of large-size gypsum boards and comprising a fixed base (10) attached to a rule (11) and a handle (12), and a moving part (CM) which slides on said rule with a means of blocking in position depending on the chosen cutting distance, the moving part (CM) comprising a housing (13) and a cover (14) assembled and internally designed with means making it possible to accommodate a blade-holder (16) slide (15) and allowing reciprocating displacement of the latter when cutting or when not in use, stowage of the cutting blades when in storage, positioning of the scribing tool (17), locking in position of the blade-holder slide when using a pencil, **characterised in that** the moving part (CM) arranged at right angles to the rule has an elongated configuration with a central median location for a horizontal support shaft (18) making it possible to assemble housing (13) and cover (14) on the one hand and to position the blade-holder slide (15) and **in that** the lower part of housing (13) has, either side of shaft (18), slanting cut-outs (19) allowing support and movement of the slide which form a guide chamber and **in that** these cut-outs are oriented at an angle so that the cutting blade, mounted on the blade-holder slide, can emerge from the lower horizontal part of moving body (CM) in order to make a cut or retract, as required, thereby enabling the operator to reverse the operating mode.

2. Dry liner's marking gauge as claimed in claim 1, **characterised in that** the upper part of housing (13) has a compartment (20) defined by a relief platform (20a) and two half cylinders (20b) which makes it possible to stow cutting blades (16).

3. Dry liner's marking gauge as claimed in claim 1, **characterised in that**, laterally and on either side relative to the median plane of support shaft (18), housing (13) and cover (14) have a vertical opening (21) which defines, after assembly, a hole through which the scribing tool can pass, namely marking pencil (17), and **in that** this opening (21) is designed with protruding shapes (2 1 a).

4. Dry liner's marking gauge as claimed in claim 1, **characterised in that** the two identical sloping cut-outs (19) are symmetrically opposite either side of shaft (18) and allow the blade-holder slide to be mounted in position reversibly, make it possible to support and guide it in each of its positions and **in that** the two cut-outs (19) which accommodate the blade-holder slide are extended in order to produce an overall X shaped configuration with, in the upper part of the arms (19a), the location for shaft (18) which supports the blade-holder slide.

5. Dry liner's marking gauge as claimed in claim 1, **characterised in that** said cut-outs (19) have a trapezoidal profile with a break (22) in its upper plane.

6. Dry liner's marking gauge as claimed in any of claims 1, 4 and 5, **characterised in that** the actual slide (15) is designed with a flat configuration with a median part (15a) the base whereof comprises a profile (15b) which presses against the corresponding chamber (19) of housing (13) in its lower plane, **in that** the slide has a blade support protrusion (15c) in its upper plane, and **in that** the slide has, on each of its lateral flanks (15d), another similar protrusion (15e) which is parallel to protrusion (15c) and has the same profile in order to allow movement and support of the cutting blade.

7. Dry liner's marking gauge as claimed in any of the claims 1, 4, 5 and 6, **characterised in that**, on its upper edge (15f), the slide has a shaft (23) which protrudes on either side and is used to manipulate said slide manually when the blade is deployed or retracted and **in that** the rear part of said slide has a stub (15g) with an oblong opening (15h) oriented along the longitudinal axis of the slide which allows support shaft (18) through and **in that** the front part of the slide has a support limit-stop face (15m) which slopes so that, when the slide is in its position where the cutting blade is deployed, the front face forming the limit stop of the slide is in a vertical plane and comes into contact with the pencil during the marking out operation.

8. Dry liner's marking gauge as claimed in any of claims 1, 4, 5, 6 and 7, **characterised in that** cover (14) comprises oblong openings (14c) through which shaft (23) for adjusting the position of the blade holder passes and **in that** raised areas (14b) have a C shape configuration so that they press against the blade carried by the slide, thus ensuring the latter is fully secured.

9. Dry liner's marking gauge as claimed in claim 1, **characterised in that** the lower part of housing (13) and cover (14) has openings (25) and (14e) so that the moving part can move and slide on the rule of the marking gauge and **in that** housing (13) extends away from the compartment which accommodates the various components, slide and blade, with a base (26) in the form of a horizontal plate into which opening (25) opens out so that the rule can pass through.

## Patentansprüche

1. Streichmaß für Trockenbauer mit einem Schneidmesserhalter und einem Positionslineal zur Schnittregulierung, geeignet zum Anreißen auf jedem Material und zum Schneiden von groß bemessenen Gipsplatten, mit einem Standfuß (10) mit Skalierung (11), einem Griff (12) und einem auf dem besagten Lineal beweglichen Messschieber (CM) mit einer Einrichtung zur Positionsblockierung in Abhängigkeit von dem gewählten Schneidabstand, wobei der Messschieber (CM) ein Gehäuse (13) und eine Abdeckung (14) umfasst, die verbunden und innenseitig so ausgeführt sind, dass sie die Aufnahme eines messertragenden (16) Gleitstücks (15) und seine Hin- und Herbewegung in Schneid- oder Ruheposition, die Unterbringung der Schneidmesser zur Aufbewahrung, die Positionierung eines Anreißwerkzeugs (17) und die Verriegelung des messertragenden Gleitstücks in Gebrauchssituation des Stifts ermöglichen, **dadurch gekennzeichnet, dass** der senkrecht zum Regal angeordnete Messschieber (CM) eine längliche Form mit einem waagrechten tragenden Achsbolzen (18) in der Mitte für die Verbindung des Gehäuses (13) mit der Abdeckung (14) und für die Positionierung des messertragenden Gleitstücks (15) aufweist, dass das Gehäuse (13) in seinem unteren Teil beiderseits des Achsbolzens (18) schräg ausgeschnittene Bereiche (19) für die Auflage und Verschiebung des eine Führungskammer bildenden Gleitstücks aufweist, und dass diese Bereiche winkelig ausgerichtet sind, so dass das an dem messertragenden Gleitstück angebrachte Schneidmesser je nach Bedarf zum Schneiden aus dem unteren waagrechten Teil hervortreten oder sich zurückziehen kann, wodurch eine Gebrauchsumkehr durch den Bediener möglich ist.

2. Streichmaß für Trockenbauer nach Anspruch 1, **dadurch gekennzeichnet, dass** das Gehäuse (13) in seinem oberen Teil ein Aufnahmefach (20) aufweist, das durch eine reliefartige flache Form (20a) und zwei Halbzylinder (20b) für die Unterbringung der Schneidmesser (16) gebildet wird.

3. Streichmaß für Trockenbauer nach Anspruch 1, **dadurch gekennzeichnet, dass** das Gehäuse (13) und die Abdeckung (14) seitlich und beiderseits der tragenden Achse (18) mit einer senkrechten Öffnung (21) ausgebildet sind, die nach der Verbindung eine Führung für die Passage des Anreissers, d. h. des Anreißstifts (17), beschreibt, und **dadurch gekennzeichnet, dass** die Öffnung (21) mit vorspringenden Formen (21a) ausgeführt ist.

4. Streichmaß für Trockenbauer nach Anspruch 1, **dadurch gekennzeichnet, dass** die beiden schrägen und identischen ausgeschnittenen Bereiche (19) sich im Verhältnis zum Achsbolzen (18) symmetrisch gegenüberliegen und die umkehrbare Positionsmontage des messertragenden Gleitstücks, seine Auflage und seine Führung in jeder seiner Positionen ermöglichen, und dass die beiden Bereiche (19) für die Aufnahme des messertragenden Gleitstücks verlängert sind, um dem Ganzen eine X-Form zu geben, wobei sich der Achsbolzen (18) mit dem messertragenden Gleitstück im oberen Teil der Schenkel (19a) befindet.

5. Streichmaß für Trockenbauer nach Anspruch 1, **dadurch gekennzeichnet, dass** die besagten Bereiche (19) ein trapezartiges Profil mit einem Ausschnitt (22) auf der oberen Ebene aufweisen.

6. Streichmaß für Trockenbauer nach Anspruch 1, 4 und 5, **dadurch gekennzeichnet, dass** das Gleitstück selbst (15) eine abgeflachte Form aufweist mit einem mittleren Teil (15a), der an seiner Basis ein Profil (15b) besitzt, um an der entsprechenden Kammer (19) des Gehäuses (13) in einer unteren Ebene in Anschlag zu kommen, wobei das Gleitstück in seiner oberen Ebene einen Vorsprung (15c) für die Abstützung des Schneidmessers aufweist und an jeder seiner Seitenflanken (15d) einen anderen ähnlichen Vorsprung (15e) parallel zum vorgenannten mit gleichem Profil besitzt, um die Durchführung und das Tragen des Schneidmessers zu ermöglichen.

7. Streichmaß für Trockenbauer nach Anspruch 1, 4, 5 und 6, **dadurch gekennzeichnet, dass** das Gleitstück an der oberen Schmalseite (15f) einen auf jeder Seite vorstehenden Achsbolzen (23) aufweist, der zur Handhabung des Gleitstücks des hervorgetretenen oder zurückgezogenen Messers dient, und dass das besagte Gleitstück in seinem hinteren Teil einen Absatz (15g) mit einer länglichen Öffnung (15h) aufweist, die in der Längsachse des Gleitstücks ausgerichtet ist und die Durchführung des Trägerbolzens (18) ermöglicht, und dass das Gleitstück eine abstützende Anschlagfläche (15m) aufweist, die so geneigt ist, dass die Anschlag bildende Vorderseite des Gleitstücks in der Position, in der das Schneidmesser herausgetreten ist, sich in einer vertikalen Ebene befindet und beim Anreißen mit dem Stift in Kontakt kommt.

8. Streichmaß für Trockenbauer nach Anspruch 1, 4, 5, 6 und 7, **dadurch gekennzeichnet, dass** die Abdeckung (14) längliche Öffnungen (14c) für die Durchführung des Achsbolzens (23) zur Positionseinstellung des Messerträgers umfasst, und dass diese erhöhten Bereiche (14b) die Form eines C haben, um gegen das vom Gleitstück getragene Schneidmesser in Auflage zu kommen und es auf diese Weise vollständig zu stabilisieren.

9. Streichmaß für Trockenbauer nach Anspruch 1, **dadurch gekennzeichnet, dass** das Gehäuse (13) und die Abdeckung (14) in ihrem unteren Teil Öffnungen (25) und (14e) für die Durchführung und Verschiebung des Messschiebers auf dem Lineal des Streichmaßes aufweisen, und dass das Gehäuse (13) sich gegenüber der Aushöhlung für die Aufnahme der einzelnen Bauteile - Gleitstück und Schneidmesser - mit einem Basisteil (26) in Form einer waagrechten Platte, in der die Öffnung (25) für die Durchführung des Lineals mündet, fortsetzt.
